# FASCICULE DE BREVET EUROPEEN

(11) **EP 1 156 009 B1**
(45) Date de publication et mention de la délivrance du brevet: **14.07.2004**
(21) Numéro de dépôt: 01401181.1
(22) Date de dépôt: 09.05.2001
(51) Int. Cl.: B66F 7/28

(54) **Montage des bras de support d'un véhicule dans un pont élévateur**
Befestigung einesTragarms einer Kraftfahrzeughebebühne
Support arm mounting for a vehicle lifting platform

(30) Priorité: 19.05.2000 FR 0006460
(43) Date de publication de la demande: 21.11.2001
(73) Titulaire: Société F.F.B. Société Anonyme, 58440 Myennes (FR)
(72) Inventeur: Babise, David, 58200 Cosne Cours sur Loire (FR)
(74) Mandataire: Faber, Jean-Paul

(56) Documents cités:
- FR-A- 2 108 882
- FR-A- 2 302 272
- US-A- 4 825 977

## Description

La présente invention se rapporte au montage des bras de support d'un véhicule dans un pont élévateur. L'état de la technique le plus proche est vue en US-A-4,825,977.

L'invention vise des ponts élévateurs comprenant deux colonnes s'érigeant verticalement et le long desquelles sont mobiles des chariots reliés à des moyens pour commander leur élévation et leur descente jusqu'au sol, chaque chariot comportant, articulés sur deux axes verticaux, deux bras, ceux-ci pouvant occuper une position active dans laquelle ils s'étendent sous le véhicule à lever et une position inactive dans laquelle ils sont dégagés du véhicule.

Comme de tels ponts peuvent être utilisés pour des véhicules plus ou moins longs, les bras sont télescopiques afin que les extrémités libres qui sont pourvues de tampons destinés à coopérer avec des points d'appui prévus sous le véhicule, puissent être atteints. Il est de plus impératif que la longueur des bras en position repliée soit la plus courte possible faute de quoi il est impossible d'engager les bras sous le véhicule ceux-ci venant buter contre les roues de ce dernier.

Généralement, il est prévu deux bras longs et deux bras plus courts, les bras courts présentant trois éléments coulissant l'un dans l'autre. Une telle réalisation est complexe et chère et peu pratique.

L'un des buts de la présente invention est de remédier à cet inconvénient.

Le montage, selon l'invention, est destiné aux ponts élévateurs comportant, au moins, deux colonnes le long de chacune desquelles est guidé un chariot relié à des moyens pour commander ses déplacements vers le haut pour soulever le véhicule et des moyens pour commander sa descente pour ramener le véhicule au sol, chaque chariot présentant, articulés sur des axes verticaux, deux bras télescopiques pourvus, à leur extrémité libre, d'un tampon destiné à coopérer avec un point d'appui prévu sous le véhicule, ledit montage étant caractérisé en ce que le chariot comporte deux platines horizontales parallèles, chaque platine comportant, sur sa face supérieure, deux pivots, chaque pivot de la face supérieure de l'une des platines étant aligné verticalement avec un pivot de l'autre platine, tandis que chaque bras comporte un élément tubulaire dont une extrémité est conformée pour présenter deux pattes percées, chacune, d'un trou, les trous étant alignés et destinés à coopérer avec les pivots. Grâce à cette disposition, on ménage, entre les platines, un espace dans lequel on peut insérer l'extrémité d'une rallonge montée coulissante dans l'élément tubulaire, de sorte que le bras peut être formé de deux éléments seulement dont la longueur, en position repliée, est suffisamment courte pour que les bras puissent pivoter librement.

Suivant une caractéristique constructive, l'élément tubulaire de chaque bras a une section rectangulaire, l'une des extrémités étant découpée pour former l'une des pattes, tandis que la face opposée à celle pourvue de ladite patte comporte, rapportée et soudée, une barre formant l'autre patte.

Suivant encore une autre caractéristique constructive, la partie de la barre constituant l'autre patte est décalée en hauteur par rapport à la face correspondante de l'élément tubulaire, une plaque de renfort étant insérée et soudée entre la partie de la barre adjacente à la patte et la face correspondante dudit élément tubulaire.

De préférence, les deux platines sont reliées entre elles par une cloison médiane.

Suivant encore une autre caractéristique, des moyens sont prévus pour bloquer les bras dans différentes positions angulaires.

Enfin, suivant une dernière caractéristique constructive, la patte de la barre rapportée et soudée sur la face correspondante de l'élément tubulaire présente un secteur denté, tandis qu'entre les platines est montée coulissante contre l'action d'un ressort, une tige portant un verrou pourvu d'une denture destinée à coopérer avec le secteur denté, l'extrémité supérieure de la tige comportant une poignée pour commander le coulissement de ladite tige contre l'action du ressort afin de dégager la denture du secteur denté.

L'invention va maintenant être décrite avec plus de détails en se référant à un mode de réalisation particulier donné à titre d'exemple seulement et représenté aux dessins annexés, dans lesquels :
Figure 1 est une vue en perspective éclatée montrant un chariot avec ses bras d'un pont élévateur.
Figure 2 montre le chariot de la figure 1 avec les bras montés.
Figure 3 est une vue en perspective d'un détail.
L'invention est plus particulièrement destinée aux ponts à deux colonnes et ici on a représenté l'aménagement de l'une des colonnes, l'autre étant identique.

La colonne est représentée en traits mixtes et porte la référence 1. Le long de cette colonne 1 est mobile un chariot 2 relié à des moyens pour commander son déplacement vertical, moyens connus qui ne sont pas représentés ici.

Le chariot 2 affecte, en section, la forme d'un U avec une âme 3 et deux joues 4, chaque joue comportant des organes 5 de guidage dans la colonne 1.

Entre les ailes 4 s'étend une entretoise 6 destiné à coopérer avec les organes de commande des déplacements verticaux du chariot 2.

A sa partie inférieure, les joues 4 sont solidaires d'une plaque 7 à partir de la partie médiane de laquelle s'étend une cloison 8.

A partir de la plaque 7 s'étendent deux platines 10 et 11 supportant, la première, deux pivots 13, 14 et, la seconde, deux pivots 15 et 16, les pivots 13 et 15 étant alignés et les pivots 14 et 16 également.

Le chariot 2 supporte deux bras 18 et 19. Chaque bras 18 et 19 est constitué d'un élément tubulaire 20 à section rectangulaire dont une extrémité est découpée pour former une patte 21 percée d'un trou 26. Sur une face 20a est soudée une barre 22 qui est pliée et prolongée pour former une patte 24 percée d'un trou 27, les trous 26 et 27 étant alignés. Entre la barre 22 et la face 2Ca est insérée et soudée une plaquette de renfort 23.

Dans chaque élément tubulaire 20 est mobile une rallonge 30 comportant, à son extrémité libre, un tampon 31.

Le bord de chaque patte 24 est découpé pour former un secteur denté 33.

Les platines 10 et 11 sont percées de deux paires de trous 32 et 35, ces trous étant alignés et destinés à recevoir deux tiges 36 prolongées par une partie élastique 37 et terminées par une poignée 40 au voisinage de laquelle s'étend un verrou 38 présentant une denture 39 destinée à coopérer avec les secteurs dentés 33.

Les pivots 13 et 15 sont engagés respectivement dans les trous 27 et 26 du bras 18 et les pivots 14 et 16 dans les trous 26 et 27 du bras 19. Une plaque de couverture 45 est fixée par une vis 41 se vissant dans un taraudage 42 de la cloison 8 et présente deux lumières 44 à travers lesquelles passent la partie des tiges 36 comprises entre les poignées 40 et les verrous 38.

Sur la tige 36 est monté un ressort de compression 37 dont une extrémité prend appui contre une butée 46, tandis que l'autre extrémité vient porter contre la face de la platine 10 tournée vers la platine 11, le verrou 38 étant solidaire d'une plaquette 47 appliquée élastiquement contre la face supérieure de la patte 24 et se trouvant bloqué angulairement par la plaque 7 et la cloison 8.

Ainsi, la denture 39 de chaque verrou 38, en coopérant avec le secteur denté correspondant 33, assure le blocage angulaire de chaque bras 18 et 19.

Si on désire déverrouiller les bras 18 et 19, il suffit de tirer sur les poignées 40 de manière que, contre l'action des ressorts 37, on éloigne les dentures 39 des secteurs 33.

Comme on le voit aux différentes figures, les rallonges 30 peuvent être relativement longues tout en pouvant s'insérer pratiquement dans la totalité des éléments tubulaires 20, du fait que les axes d'articulation des bras ne sont constitués que par des pivots. Ainsi, les rallonges 30 peuvent être repoussées jusqu'à une position extrême en arrière des pivots 15 et 16.

Chaque bras 20 peut comporter une poignée 49 facilitant sa manoeuvre. Ces poignées débordent latéralement de manière à faire saillie pour qu'elles puissent buter contre les jambes du mécanicien et éviter ainsi que celui-ci risque d'avoir les pieds coincés sous les bras lors de la descente du pont élévateur.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Montage des bras support d'un véhicule dans un pont élévateur comportant, au moins, deux colonnes (1) le long de chacune desquelles est guidé un chariot (2) relié à des moyens pour commander ses déplacements vers le haut pour soulever le véhicule et des moyens pour commander sa descente pour ramener le véhicule au sol, chaque chariot (2) présentant articulés sur des axes verticaux deux bras (18, 19) télescopiques pourvus, à leur extrémité libre, d'un tampon (31) destiné à coopérer avec un point d'appui prévu sous le véhicule, **caractérisé en ce que** le chariot (2) comporte deux platines horizontales parallèles (10 et 11), chaque platine comportant, sur sa face supérieure, deux pivots (13, 14, 15, 16), chaque pivot de la face supérieure de l'une des platines étant aligné verticalement avec un pivot de l'autre platine, tandis que chaque bras (18, 19) comporte un élément tubulaire (20) dont une extrémité est conformée pour présenter deux pattes (21 et 24) percées, chacune, d'un trou (26, 27), les trous étant alignés et destinés à coopérer avec les pivots (13, 14, 15, 16).

2. Montage des bras support d'un véhicule dans un pont élévateur, selon la revendication 1, **caractérisé en ce que** l'élément tubulaire (20) de chaque bras a une section rectangulaire, l'une des extrémités étant découpée pour former l'une des pattes (21), tandis que la face opposée (20a) à celle pourvue de ladite patte (21) comporte, rapportée et soudée, une barre (22) formant l'autre patte (24).

3. Montage des bras support d'un véhicule dans un pont élévateur, selon la revendication 2, **caractérisé en ce que** la partie de la barre (22) constituant l'autre patte (24) est décalée en hauteur par rapport à la face correspondante de l'élément tubulaire (20), une plaque de renfort (23) étant insérée et soudée entre la partie de la barre (22) adjacente à la patte et la face correspondante dudit élément tubulaire (20).

4. Montage des bras support d'un véhicule dans un pont élévateur, selon la revendication 1, **caractérisé en ce que** les deux platines (10 et 11) sont reliées entre elles par une cloison médiane (8).

5. Montage des bras support d'un véhicule dans un pont élévateur, selon la revendication 1, **caractérisé en ce que** des moyens sont prévus pour caler les bras dans différentes positions angulaires.

6. Montage des bras support d'un véhicule dans un pont élévateur, selon les revendications 2, 3 et 5, **caractérisé en ce que** la patte (24) de la barre (22), rapportée et soudée sur la face correspondante de l'élément tubulaire (20), présente un secteur denté (33), tandis qu'entre les platines (10 et 11) est montée coulissante, contre l'action d'un ressort, une tige (36) portant un verrou (38) pourvu d'une denture (39) destinée à coopérer avec le secteur denté, l'extrémité supérieure de la tige (36) comportant une poignée (40) pour commander le coulissement de ladite tige (36) contre l'action du ressort afin de dégager la denture du secteur denté.

## Patentansprüche

1. Befestigung eines Tragarms einer Kraftfahrzeughebebühne, die zumindest zwei Säulen (1) aufweist, entlang von deren jeder ein Schlitten (2) geführt ist, der mit Mitteln zum Steuern seiner Verschiebung nach oben, um das Fahrzeug anzuheben, sowie mit Mitteln zum Steuern seines Absenkens versehen ist, um das Fahrzeug auf den Boden zurück zu bringen, wobei jeder Schlitten (2) zwei teleskopische Arme (18, 19) aufweist, die um vertikale Achsen schwenkbar und an ihrem freien Ende mit einem Puffer (31) versehen sind, der zur Zusammenwirkung mit einer unter dem Fahrzeug vorgesehenen Abstützstelle vorgesehen ist, **dadurch gekennzeichnet, dass** der Schlitten (2) zwei horizontale, parallele Platten (10 und 11) aufweist, dass jede Platte an ihrer Oberseite zwei Schwenkzapfen (13, 14, 15, 16) aufweist, von denen jeder Schwenkzapfen der Oberseite der einen der Platten vertikal mit einem Schwenkzapfen der andere Platte fluchtet, und dass jeder Arm (18, 19) ein rohrförmiges Bauelement (20) aufweist, dessen eines Ende so geformt ist, dass es zwei Laschen (21 und 24) aufweist, die jede mit einem Loch (26, 27) versehen sind, wobei die Löcher fluchtend und für die Zusammenwirkung mit den Schwenkzapfen (13, 14, 15, 16) vorgesehen sind.

2. Befestigung eines Tragarms einer Kraftfahrzeughebebühne nach Anspruch 1, **dadurch gekennzeichnet, dass** das rohrförmige Bauelement (20) jedes Armes einen rechteckförmigen Querschnitt besitzt, dass eines der Enden so zugeschnitten ist, dass eine der Laschen (21) gebildet wird, und dass die Seite (20a), die der mit der genannten Lasche (21) versehenen entgegengesetzt ist, eine angebaute und angeschweißte Leiste (22) aufweist, die die andere Lasche (24) bildet.

3. Befestigung eines Tragarms einer Kraftfahrzeughebebühne nach Anspruch 2, **dadurch gekennzeichnet, dass** der Teil der Leiste (22), welche die andere Lasche (24) bildet, relativ zur entsprechenden Seite des rohrförmigen Bauelementes (20) nach oben versetzt ist, und dass eine Verstärkungsscheibe (23) zwischen den der Lasche benachbarten Teil der Leiste (22) und die entsprechende Seite des genannten rohrförmigen Bauelementes (20) eingesetzt und eingeschweißt ist.

4. Befestigung eines Tragarms einer Kraftfahrzeughebebühne nach Anspruch 1, **dadurch gekennzeichnet, dass** die zwei Platten (10 und 11) miteinander durch eine mittige Trennwand (8) verbunden sind.

5. Befestigung eines Tragarms einer Kraftfahrzeughebebühne nach Anspruch 1, **dadurch gekennzeichnet, dass** Mittel vorgesehen sind, um die Arme in unterschiedlichen Winkelpositionen zu verriegeln.

6. Befestigung eines Tragarms einer Kraftfahrzeughebebühne nach den Ansprüchen 2, 3 und 5, **dadurch gekennzeichnet, dass** die Lasche (24) der Leiste (22), die an die entsprechende Seite des rohrförmigen Bauelementes (20) angebaut und angeschweißt ist, einen gezahnten Sektor (33) aufweist, dass zwischen den Platten (10 und 11) eine gegen die Wirkung einer Feder verschiebbare Stange (36) angeordnet ist, die einen Riegel (38) trägt, der mit einer Verzahnung (39) versehen ist, die für die Zusammenwirkung mit dem gezahnten Sektor vorgesehen ist, und dass das obere Ende der Stange (36) einen Handgriff (40) aufweist, um die Verschiebung der genannten Stange (36) gegen die Wirkung der Feder zu steuern, um die Verzahnung außer Eingriff mit dem gezahnten Sektor zu bringen.

## Claims

1. Support arm mounting for a vehicle lifting platform comprising, at least, two columns (1), guided along the length of each of which is a carriage (2) connected to means for controlling its upward movements to lift the vehicle and means for controlling its descent to return the vehicle to the ground, each carriage (2) having, articulated on vertical axes, two telescopic arms (18, 19) provided at their free end with a stop (31) designed to cooperate with a support point provided underneath the vehicle, **characterised in that** the carriage (2) comprises two parallel horizontal plates (10 and 11), each plate comprising, on its upper face, two pivots (13, 14, 15, 16), each pivot of the upper face of one of the plates being aligned vertically with a pivot of the other plate, while each arm (18, 19) comprises a tubular element (20) one end of which is configured to have two tabs (21 and 24), each being drilled through by a hole (26, 27), the holes being aligned and designed to cooperate with the pivots (13, 14, 15, 16).

2. Support arm mounting for a vehicle lifting platform according to claim 1, **characterised in that** the tubular element (20) of each arm has a rectangular section, one of the ends being cut out to form one of the tabs (21), while the face (20a) opposing that provided with said tab (21) comprises, attached and welded, a bar (22) forming the other tab (24).

3. Support arm mounting for a vehicle lifting platform according to claim 2, **characterised in that** the portion of the bar (22) constituting the other tab (24) is offset in height in relation to the corresponding face of the tubular element (20), a reinforcement sheet (23) being inserted and welded between the portion of the bar (22) which is adjacent to the tab and the corresponding face of said tubular elements (20).

4. Support arm mounting for a vehicle lifting platform according to claim 1, **characterised in that** the two plates (10 and 11) are connected to one another by a central partition (8).

5. Support arm mounting for a vehicle lifting platform according to claim 1, **characterised in that** means are provided to fix the arms in various angular positions.

6. Support arm mounting for a vehicle lifting platform according to claims 2, 3 and 5, **characterised in that** the tab (24) of the bar (22) which is attached and welded to the corresponding face of the tubular element (20), has a toothed section (33), while mounted in a sliding manner between the plates (10 and 11) against the action of a spring, is a rod (36) carrying a latch (38) provided with teeth (39) designed to cooperate with the toothed section, the upper end of the rod (36) comprising a handle (40) to control the sliding of said rod (36) against the action of the spring to disengage the teeth from the toothed section.
